# EUROPÄISCHE PATENTSCHRIFT

(11) **EP 0 410 075 B1**
(45) Veröffentlichungstag und Bekanntmachung des Hinweises auf die Patenterteilung: **25.05.1994**
(21) Anmeldenummer: 90105422.1
(22) Anmeldetag: 22.03.1990
(51) Int. Cl.: F42B 5/24

(54) **Treibladungsbehälter**
Propellant charge container
Cartouche pour charge propulsive

(30) Priorität: 28.07.1989 DE 3924986
(43) Veröffentlichungstag der Anmeldung: 30.01.1991
(73) Patentinhaber: Rheinmetall Industrie GmbH, 40880 Ratingen (DE)
(72) Erfinder: Rahnenführer, Eckhard,, D-4047 Dormagen 1 (DE); Schulze, Albert,, D-4050 Mönchengladbach 1 (DE); Schüssler, Manfred,, D-4000 Düsseldorf 30, (DE)

(56) Entgegenhaltungen:
- FR-A- 508 946
- US-A- 3 148 620
- US-A- 4 395 934
- US-A- 4 715 284

## Beschreibung

Die Erfindung betrifft einen Treibladungsbehälter bzw. eine Treibladungshülse gemäß den Merkmalen des Oberbegriffs des Anspruchs 1. Sowie ein Verfahren zu dessen Herstellung gemäß Oberbegriff des Anspruchs 4.

Aus der DE-A-35 44 927 ist eine übliche Metallkartusche mit eingeklebter Additivmanschette, bestehend aus beschichtetem Leinengewebe, Polyäthylenfolie und Kunstseide bekannt. Das Leinengewebe ist mit einer Mischung aus Wachs und Titandioxid TiO₂ beschichtet und zur Innenseite zum Schutz gegen Abrieb durch Treibladungs-Pulverkörner mit der Kunststoffolie und der weiteren Textilschicht abgedeckt. Mit dieser besonderen Ausbildung der mehrschichtigen Additivmanschette soll bei einer mechanischen Beanspruchung bei hohen Temperaturen eine Phlegmatisierung des Pulvers durch Wachsabrieb verhindert werden. Die Treibladungsteilchen können danach an der Kunstseide entlanggleiten, ohne die Manschette zu beschädigen. Nachteilig bei dieser bekannten Additivmanschette ist, daß Probleme bei der Umsetzung der aus mehreren Schichten bestehenden Additivmanschette auftreten und nicht zulässige Rückstände im Rohr verbleiben können.
Die auf die Additivmanschette aufgetragene Mischung aus Wachs und Titandioxid wirkt auf die Innenseite der nichtverbrennbaren Metallhülse, eine besondere Wirkung auf das Waffenrohr ist kaum zu erwarten. Verbrennungsrückstände treten insbesondere dadurch auf, daß in der Außenseite der Manschette keine ausreichend hohen Zündtemperaturen erreicht werden, da die Wärme hier von der Metallhülse aufgenommen und abgeführt wird (Kühleffekt der Metallhülse).

Aus der den nächsten Stand der Technik bildenden US-A-3148620 sind Treibladungshülsen, insbesondere aus Metall, bekannt, bei denen auf die Innenseite der Hülse als Additiv eine Beschichtung bzw. Mischung aus Wachs und Titandioxid TiO₂ direkt durch Spachteln, Streichen, Spritzen oder ähnlichem ohne zusätzliche Trägermaterialien aufgetragen wird. Nachteilig ist bei Verwendung derartiger Additive, daß bei hohen Temperaturen eine ungewünschte Phlegmatisierung des an das Additiv angrenzenden Treibladungspulvers erfolgt, die eine stark ungleichmäßige Innen- und Außenballistik verursacht. Außerdem macht sich auch bei diesen Treibladungshülsen der oben erwähnte Kühleffekt der Metallhülse störend bemerkbar.

Es ist Aufgabe der Erfindung, einen Treibladungsbehälter bzw. eine Treibladungshülse anzugeben, bei deren Umsetzung im Waffenrohr sowohl Verbrennungsrückstände als auch eine Phlegmatisierung des an das Additiv angrenzenden Pulvers vermieden wird. Die rohrschonende und erosionsmindernde Wirkung soll insbesondere bei großkalibrigen Artilleriewaffen und der Verwendung von modularen Treibladungen wesentlich erhöht werden. Bei Verwendung von modularen Treibladungsbehältern soll trotz höherem Ladungsgewicht keine höhere Erosion auftreten als bei eingeführten Ladungssystemen.

Diese Aufgabe wird erfindungsgemäß dadurch gelöst, daß eine direkt auf ein verbrennbares Hülsenmaterial aufgetragene Beschichtung aus Wachs und TiO₂ zur Pulverseite hin mit einer dünnen Metallfolie abgedeckt ist. Die Metallfolie weist eine Stärke von kleiner 0,5 mm, vorzugsweise etwa 0,05 mm, auf und besteht aus einem Metall bzw. einer Metallegierung aus der Elementengruppe Blei, Zink, Aluminium, Magnesium, Eisen, Nickel, Silber, Molybdän oder einem entsprechend geeigneten Metall. Die Folie verhindert zum einen eine Phlegmatisierung bzw. Passivierung der anliegenden Treibladungskörner durch die Beschichtung, zum anderen wird eine unerwünschte Rohrverkupferung (z.B. aufgrund der Führungsbändern der Geschosse) verhindert bzw. vermindert.

Die Erfindung wird nachfolgend anhand von zwei in den Zeichnungen dargestellten Ausführungsbeispielen näher erläutert und beschrieben.

Es zeigen:
Figur 1 ein Oberteil eines erfindungsgemäßen Treibladungsbehälters,
Figur 2 einen vollständigen Treibladungsbehälter gemäß der Erfindung,
Figur 3 eine teilverbrennbare Treibladungshülse gemäß der Erfindung und
Figur 4 einen vergrößerten Ausschnitt X der Treibladungsbehälter - bzw. Hülsenwandung mit der erfindungsgemäßen Beschichtung.

In Figur 1 und Figur 2 ist mit der Bezugsziffer 10 ein modulares Treibladungsmodul für eine 155 mm Artilleriewaffe bezeichnet. Das Treibladungsmodul 10 besteht aus einer Oberschale 12 und einer Unterschale 14, z. B. aus verpreßtem und geformtem Nitrozellulosepapier. Die zylindrische Innenfläche 18 der Oberschale 12 und Unterschale 14 ist jeweils mit einer Beschichtung aus Wachs und Titandioxid TiO₂ versehen. In einem mittleren Verbindungsbereich 24 sind die Oberschale 12 und die Unterschale 14 miteinander verklebt. Der Schalenboden 20 der Unterschale 14 und der Schalendeckel 22 der Oberschale 12 weisen mittig jeweils einen nach innen weisenden Ringflansch 34 zur Fixierung eines als zentrales Anzündelement ausgebildeten Rohrstükkes 32 auf.

Das Treibladungsmodul 10 ist mit einem pulver- oder granulatförmigen Treibladungsmittel 26 gefüllt. Zum Einfüllen des Treibladungsmittels 26 in das fertige Treibladungsmodul 10 weist der Schalendeckel 22 der Oberschale 12 z. B. eine dezentrale Einfüllöffnung 28 auf, die nach dem Einfüllen des Treibladungsmittels 26 mit einem angeklebten Verschlußdeckel 30 gegen Umwelteinflüsse gasdicht verschlossen wird.

In Figur 3 ist eine verbrennbare Treibladungshülse 40 für ein unterkalibriges mit Leitwerk 52 ausgestattetes Wuchtgeschoß 50 dargestellt. Die Treibladungshülse 40 weist ein zylindrisches Hülsenteil 44, nach oben zur Geschoß- bzw. Treibkäfigabstützung einen kegelförmigen Deckel 42 und rückseitig bzw. bodenseitig eine nichtverbrennbare Stummelhülse 58, z. B. aus Metall oder Kunststoff, mit Primer 56 (Anzündröhrchen) auf. Im Verbindungsbereich 54 ist der kegelförmige Deckel 42 mit dem zylindrischen Hülsenteil 44 verklebt.

Die zylindrische Innenfläche 48 der Treibladungshülse 40, wie auch die Innenfläche des kegelförmigen Deckels 42 sind mit einer Beschichtung 46 aus Wachs und Titandioxid TiO₂ belegt. Die Beschichtung 46 kann die gesamte Innenfläche 48 der Treibladungshülse 40 bedecken oder, wie in Figur 3 dargestellt ist, auch nur zonen- oder bereichsweise vorgesehen sein. Die Treibladungshülse 40 ist vollständig mit Treibladungspulver gefüllt. Um einen direkten Kontakt von Treibladungspulverkörnern und der Beschichtung 46 zu vermeiden (Abrieb der Beschichtung und Passivierung der Pulverkörner), ist die Beschichtung 46 nach innen mit einer aufgeklebten oder aufgedrückten dünnen Metallfolie 38 abgedeckt, die in der vergrößerten Teildarstellung X in Figur 4 gezeigt ist. Die Metallfolie 38 weist eine Stärke von kleiner 0,5 mm, vorzugsweise etwa 0,05 mm, auf. Wachs dient bei der Zündung des Treibladungsmoduls bzw. der Treibladungshülse bei einer Relativbewegung der verbrennenden Treibladungshülsenwandung bzw. der einzelnen Pulverkörner als Gleitmittel; das Titandioxid senkt die Verbrennungsspitzentemperaturen des Treibladungspulvers im Bereich der Rohrwandung; dadurch wirken die Bestandteile der Beschichtung (16, 46) erosionsmindernd und verlängern die nutzbare Lebensdauer der Waffe. Die Metallfolie 38 verhindert eine unerwünschte Rohrverkupferung; die Kupferablagerungen können sich aus den Führungsbändern der Geschosse bilden. Die Metallfolie, vorzugsweise eine Bleifolie, könnte auch durch eine andere dünne Folie aus einer Metallegierung, z. B. aus Aluminiumlegierung mit Magnesiumbestandteilen oder anderen Leichtmetallen, ersetzt werden.

Insgesamt wird mit der Erfindung also eine spürbare Schonung und Verlängerung der Lebensdauer des Waffenrohes erzielt.

## Patentansprüche

1. Treibladungsbehalter (10) bzw. Treibladungshülse (40) für großkalibrige Geschützmunition, wobei wenigstens an einer zylindrischen Innenfläche (18,48) des Treibladungsbehälters (10) bzw. der Treibladungshülse (40) eine direkt aufgetragene Beschichtung (16,46) aus Wachs und Titandioxid TiO₂ vorgesehen ist, **gekennzeichnet durch** die Merkmale:
- der Treibladungsbehälter (10) bzw. die Treibladungshülse (40) besteht aus einem verbrennbaren Material;
- die Beschichtung (16,46) aus Wachs und Titandioxid TiO₂ ist gegen direkten Kontakt mit dem eingefüllten Treibladungsmittel (26) und zur Verminderung einer Rohrverkupferung mittels einer dünnen Metallfolie (38) abgedeckt;
- die Metallfolie (38) weist eine Stärke kleiner 0,5 mm, vorzugsweise etwa 0,05 mm auf und
- die Metallfolie (38) besteht aus Blei, Zink, Zinn, Aluminium, Magnesium oder einem entsprechenden Metall bzw. einer Metallegierung aus diesen Elementen, die wirksam eine Verkupferung des Waffenrohres vermeiden.

2. Treibladungsbehälter nach Anspruch 1,
**dadurch gekennzeichnet**, daß der Treibladungsbehälter (10) zweiteilig mit Oberschale (12) und Unterschale (14) ausgebildet ist, und daß die Beschichtung (16) aus Wachs und Titandioxid TiO₂ sich bei der Oberschale (12) und der Unterschale (14) jeweils auf der zylindrischen Innenfläche (18) zwischen Schalenboden (20) bzw. Schalendeckel (22) und mittigem gemeinsamen Verbindungsbereich (24) der beiden Schalen (13, 14) erstreckt.

3. Treibladungsbehälter nach Anspruch 1,
insbesondere verbrennbare Treibladungshülse (40) mit Stummelhülse (58) für Panzermunition,
**dadurch gekennzeichnet**, daß die Treibladungshülse (40) dreiteilig mit verbrennbarem kegelförmigem Deckel (42), verbrennbarer zylindrischer Hülse (44) und nichtverbrennbarer Stummelhülse (58) ausgebildet ist, und daß die Beschichtung (46) aus Wachs und Titandioxid TiO₂ bei dem Deckel (42) auf dessen kegelförmiger Innenfläche und bei dem zylindrischen Hülsenteil (44) wenigstens bereichsweise auf dessen zylindrischen Innenfläche (48) vorgesehen ist.

4. Verfahren zur Herstellung eines Treibladungsbehälters (10)
nach Anspruch 2,
**dadurch gekennzeichnet**, daß
- die fertiggeformten Schalen (12, 14) innen auf ihren zylindrischen Umfangsflächen (18) mit einer Mischung aus Wachs und Titandiosid TiO₂ beschichtet werden, wobei die Beschichtung (16) mittels Spachteln, Streichen oder Spritzen ohne zusätzliche Trägermaterialien erfolgt,
- daß die Beschichtung (16) aus Wachs und TiO₂ gegen einen direkten Kontakt mit dem einzufüllenden Treibladungsmittel (26) mittels einer dünnen Metallfolie (38) abgedeckt wird,
- danach die beiden Schalen (12, 14) in ihrem gemeinsamen mittigen Verbindungsbereich (24) aneinander befestigt bzw. verklebt werden,
- danach das Treibladungsmittel (26) durch eine Einfüllöffnung (28), z. B. im Schalendeckel (22), in den Treibladungsbehälter (10) eingefüllt wird und
- anschließend die Einfüllöffnung (28) mittels eines Verschlußdeckels (30) verschlossen wird.

## Claims

1. Propellant charge container (10) or propellant charge casing (40) for large-calibre artillery ammunition, a directly applied coating (16,46) of wax and titanium dioxide TiO₂ being provided at least on an internal cylindrical surface (18,48) of the propellant charge container (10) or the propellant charge casing (40), characterised by the following features:
- the propellant charge container (10) or propellant charge casing (40) consists of a combustible material;
- the coating (16,46) of wax and titanium dioxide TiO₂ is protected by a thin metal foil (38) against direct contact with the propellant charge (26) therein filled and for the purpose of reducing the copper plating of the barrel;
- the metal foil (38) has a thickness of less than 0.5mm, preferably amounting to about 0.05 mm, and
- the metal foil (38) consists of lead, zinc, tin, aluminium, magnesium or a corresponding metal or metal alloy of these elements, which effectively prevent copper plating of the gun barrel.

2. Propellant charge container in accordance with Claim 1, characterised by the fact that the propellant charge container (10) is constructed in two parts with an upper dished cover (12) and a lower dished cover (14) and that the coating (16) of wax and titanium dioxide TiO₂, in the case of the upper dished cover (12) and the lower dished cover (14), in each case extends on the cylindrical internal surface (18) between the base (20) of the lower dished cover and the top (22) of the upper dished cover over the central common connecting zone (24) of the two dished covers (12,14).

3. Propellant charge container in accordance with Claim 1, particularly a combustible propellant charge casing (40) with stub casing (58) for tank ammunition, characterised by the fact that the propellant charge casing (40) is constructed in three parts with a combustible conical cover (42), a combustible cylindrical cartridge case (44) and a non-combustible stub casing (58), and that the coating (46) of wax and titanium dioxide TiO₂ in the case of the cover (42) is provided on the conical internal surface thereof, while in the case of the cylindrical case part (44) it is provided, at least in defined zones, on the cylindrical internal surface (48) thereof.

4. Process for the production of a propellant charge container (10) in accordance with Claim 2, characterised by the fact that
- the fully formed dished covers (12,14) are internally coated on their cylindrical peripheral surfaces (18) with a mixture of wax and titanium dioxide TiO₂, the coating (16) being provided by application with a spatula, spreading or spraying without additional carrier materials,
- the coating (16) of wax and TiO₂ is covered by a thin metal foil (38) as protection against direct contact with the propellant charge (26) to be filled therein,
- the two dishes (12,14) are affixed or stuck to each other over their common central connecting zone (24),
- The propellant charge (26) is then filled into the propellant charge container (10) through a filling aperture (28) for example in the top (22) of the dished cover, and
- the filling aperture (28) is then closed by means of a sealing cover (30).

## Revendications

1. Cartouche pour charge propulsive (10) ou douille pour charge propulsive (40) pour munition de canon de gros calibre, dans laquelle est prévue au moins sur une surface interne cylindrique (18, 48) de la cartouche pour charge propulsive (10) ou de la douille pour charge propulsive (40) une couche (16, 46) de cire et de dioxyde de titane TiO₂ appliquée directement, caractérisée en ce que:
- la cartouche pour charge propulsive (10) ou la douille pour charge propulsive (40) est constituée en un matériau combustible;
- la couche (16, 46) de cire et de dioxyde de titane TiO₂ est recouverte par une mince feuille métallique pour éviter un contact direct avec la charge propulsive (26) placée à l'intérieur et pour éviter un cuivrage du tube;
- la feuille métallique (38) a une épaisseur inférieure à 0,5 mm et de préférence d'environ 0,05 mm, et
- la feuille métallique (38) est constituée en plomb, zinc, étain, aluminium, magnésium, ou un métal correspondant, on un alliage métallique de ces éléments, qui est efficace pour éviter un cuivrage du tube de l'arme.

2. Cartouche pour charge propulsive selon la revendication 1, caractérisée en ce que la cartouche pour charge propulsive (10) est constituée en deux parties avec une coque supérieure (12) et une coque inférieure (14), et en ce que la couche (16) de cire et de dioxyde de titane TiO₂ s'étend respectivement sur la surface cylindrique interne (18) de la coque supérieure (12) et de la coque inférieure (14) entre le fond (20) ou le couvercle (22) et la zone de liaison commune centrale (24) des deux coques (13, 14).

3. Cartouche pour charge propulsive selon la revendication 1, notamment douille pour charge propulsive combustible (40) comprenant un tronçon de douille (58) pour munition de blindé, caractérisée en ce que la cartouche pour charge propulsive (40) est constituée en trois parties formées par un couvercle de forme conique et combustible (42), une douille cylindrique combustible (44) et un troncon de douille non combustible (58), et en ce que la couche (46) de cire et de dioxyde de titane TiO₂ est prévue en ce qui concerne le couvercle (42) sur sa surface interne de forme conique et en ce qui concerne la partie de douille cylindrique (44) au moins en partie sur sa surface cylindrique interne (48).

4. Procédé pour réaliser une cartouche pour charge propulsive (10) selon la revendication 2, caractérisé en ce que:
- les coques préformées (12, 14) sont enduite à l'intérieur sur leurs surfaces périphériques cylindriques (18) d'un mélange de cire et de dioxyde de titane TiO₂, la couche (16) étant appliquée au moyen d'une spatule, par enduction ou pulvérisation sans matériaux porteurs additionnels,
- la couche (16) de cire et de dioxyde de titane TiO₂ est recouverte par une mince feuille métallique (38) pour éviter un contact direct avec la charge propulsive (26) qu'elle contient,
- les deux coques (12, 14) sont ensuite fixées ou collées l'une à l'autre dans leur zone de liaison centrale commune (24),
- la charge propulsive (26) est ensuite introduite par une ouverture de remplissage (28) par exemple dans le couvercle (22) de la coque de la cartouche pour charge propulsive (10), et
- finalement l'ouverture de remplissage (28) est fermée au moyen d'un couvercle de fermeture (30).
